# EUROPÄISCHE PATENTSCHRIFT

(11) **EP 0 193 866 B1**
(45) Veröffentlichungstag und Bekanntmachung des Hinweises auf die Patenterteilung: **17.07.1991**
(21) Anmeldenummer: 86102527.8
(22) Anmeldetag: 27.02.1986
(51) Int. Cl.: E05B 3/06

(54) **Türdrückeranordnung**
Door handle
Poignée de porte

(30) Priorität: 01.03.1985 DE 3507359
(43) Veröffentlichungstag der Anmeldung: 10.09.1986
(73) Patentinhaber: Wilke, Ingeborg, geb. Rosenhagen, D-34454 Arolsen (DE); Wilke, Oliver, D-34454 Arolsen (DE); Wilke, Nicole, D-34454 Arolsen (DE)
(72) Erfinder: Wilke, Rudolf, Dipl.-Wirtsch.-Ing., (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- CH-A- 355 047
- DE-A- 1 907 434
- DE-A- 2 431 417
- DE-C- 556 429
- GB-A- 1 066 725

## Beschreibung

Die Erfindung betrifft eine Türdrückeranordnung nach dem Oberbegriff des Anspruchs 1 oder 2.

Eine derartige Türdrückeranordnung ist beispielsweise aus der DE-PS 19 07 434 bekannt. Bei dieser bekannten Türdrückeranordnung sind die Konussegmente Teile einer einstückigen Lagerbuchse, welche in eine konische Öffnung eines Lagerteils eingeschraubt und dadurch zusammengepreßt werden kann, so daß sich die den Türdrückerhals aufnehmende Bohrung der Lagerbuchse konzentrisch verengt.

Mit Hilfe dieses bekannten Lagerteils können zwar Durchmesserabweichungen des Türdrückerhalses ausgeglichen werden, für den Ausgleich von Fluchtungsfehlern zwischen dem Drehzapfen des Türdrückerhalses und dem Lagerteil ist diese Anordnung jedoch aufgrund der relativen Starrheit des Lagerteils nur bedingt geeignet. Weiterhin ist bei diesem vorbekannten Lager nach der Montage des Türdrückers vom Monteur eine genaue Einstellung des Lagerteils erforderlich, wenn einerseits eine spielfreie Lagerung des Türdrückers gewahrleistet werden soll, und andererseits die Klemmreibung zwischen Drehzapfen und Lagerteil nicht zu groß werden soll.

Weiterhin ist aus der DE-PS 556 429 eine Gelenklagerung für Türdrücker bekannt, bei der Fluchtungsfehler zwischen dem Drehzapfen des Drückerhalses und dem Lagerteil ausgeglichen werden können. Eine Feder dient dort dazu, den Drehzapfen axial in Richtung einer Durchmesserveringerung der Türdrückeraufnahmeöffnung vorzuspannen.

Der Erfindung liegt die Aufgabe zugrunde, eine Türdrückeranordnung der eingangs genannten Gattung zu schaffen, die eine schnelle und einfache Montage ermöglicht und eine spielfreie, gleichwohl aber reibungsarme Lagerung des Drückerhalses selbsttätig gewährleistet, und zwar selbst dann, wenn die verwendeten Drücker gewisse Durchmessertoleranzen aufweisen und durch montagebedingten Versatz gewisse Mittigkeits- und Fluchtungsfehler auftreten.

Diese Aufgabe wird erfindungsgemäß durch die Merkmale des Anspruchs 1 bzw. 2 gelöst.

Aufgrund der erfindungsgemäßen Ausbildung ist es möglich, daß sich die Konussegmente auch in axialer Richtung flexibel auf die Lage des Drehzapfens einstellen können, so daß auch bei schrägstehendem oder Mittigkeitsfehler aufweisendem Drehzapfen immer eine spielfreie und reibungsarme Lagerung ermöglicht wird.

Dies wird gemäß dem ersten Kennzeichen des Anspruchs 1 dadurch erreicht, daß die Konussegmente aus mehreren, voneinander vollständig unabhängigen EinzelKonussegmenten bestehen, die sich somit in axialer Richtung unabhängig voneinander bewegen können und von den Federn immer gerade soweit vorgeschoben werden, daß der Drehzapfen spielfrei im Lagerteil gelagert ist.
Alternativ dazu können gemäß dem zweiten Kennzeichen des Patentanspruchs 1 die Konussegmente zu einem einzelnen, elastischen, von einem durchgehenden Radialschlitz vollständig durchtrennten Konusring zusammengefügt sein. Mittels des durchgehenden Radialschlitzes und der elastischen Ausbildung des Konusrings ist gewährleistet, daß sich dieser nicht nur in radialer Richtung erweitern, sondern auch in axialer Richtung verwinden kann, so daß sich der Konusring unterschiedlichen Abmessungen und Lagen des Drehzapfens anpassen kann. Ein einteiliges Konussegment weist ferner den Vorteil eines einfachen Aufbaus auf.

In allen Fällen ist gewährleistet, daß die Konussegmente stets eine den Drehzapfen allseits umgebende spielfreie Lagerung bilden.

Erfindungsgemäß sind die Konussegmente derart gehalten und geführt, daß sie vorzugsweise weder radial nach innen noch in ihrer dem geringsten Durchmesser entsprechenden Position axial nach vorn herausfallen können.

Besonders bevorzugt ist es hierbei, wenn der Konuswinkel und die Oberflächenbeschaffenheit der gegeneinander gleitenden Konusflächen so gewählt sind, daß die Konussegmente bei Nichtanlage an Innen- und Außenumfangsflächen zwar von den vorzugsweise schwach ausgebildeten Federn gerade in den Konusspalt bis zur Anlage von Innen- und Außenumfangsfläche eingeschoben werden, daß aber vom Drehzapfen ausgeübte Radialkräfte die Konussegmente nicht radial zu verschieben vermögen. Diese Ausführungsform ist deswegen besonders vorteilhaft, weil hier eine Selbsthemmung erzielt wird, was eine besonders reibungsarme, gleichwohl aber radial feste spielfreie Lagerung des Türdrückerhalses ermöglicht. Der Konuswinkel liegt bevorzugt zwischen 10 und 20°. Zur Erzielung eines möglichst großen Radialausgleichs soll der Konuswinkel so groß sein, wie das mit der Erzielung einer sicheren Selbsthemmung gerade noch vereinbar ist.

Um eine rundum gleichmäßige Lagerung zu erzielen, sollen mehrere und vorzugsweise vier Einzel-Konussegmente auf dem Umfang gleichmäßig verteilt angeordnet sein. Insbesondere ist hierbei vorgesehen, daß jedes EinzelKonussegment sich über einen Winkel von 40 bis 80°, vorzugsweise 50 bis 70° und insbesondere etwa 60° erstreckt.

Von besonderer Bedeutung ist es, wenn der Konusspalt sich von der Vorderseite des Lagerteils zur Rückfläche öffnet.

Auf diese Weise wird gewährleistet, daß ein von vorn eingeführter Drückerhals mit seinem Drehzapfen die Konussegmente nach hinten in Richtung des Türblattes verschiebt, bis die von den Innenumfangsflächen der Konussegmente definierte Drehzapfenaufnahme den erforderlichen Durchmesser erreicht hat. Alsdann dringt der Drehzapfen in die Türdrückeraufnahme ein und wird von den Konussegmenten allseitig im Gleitsitz spielfrei umschlossen.

Um das Einführen des Drehzapfens des Drückerhalses zu erleichtern, ist eine weitere Ausführungsform so ausgebildet, daß der Drehzapfen des Drückerhalses an seiner Einführungs-Stirnseite eine Fase aufweist, mittels der von den Federn die auf den engsten Türdrückeraufnahmeöffnungs-Durchmesser hinausgeschobenen Konussegmente beim axialen Einführen des Drehzapfens auf den erforderlichen Durchmesser auseinandergedrückt werden können.

Gemäß einer besonders bevorzugten Ausführungsform weisen die Konussegmente in Umfangsrichtung an beiden Seiten mit der vorzugsweise ebenen Außenumfangsfläche bündige, vorspringende Gleitstege auf, die in dazu komplementäre Schrägnuten im Gleitsitz oder mit etwas Spiel eingreifen, die in den Radialflächen vorgesehen sind, welche an den beiden in Umfangsrichtung liegenden Enden des Konusringsspalts vorgesehen sind und zwischen denen sich in Umfangsrichtung die Konussegmente erstrecken. Durch diese Ausbildung wird insbesondere das Herausfallen der Konussegmente radial nach innen vermieden.Damit bei Fluchtungsfehlern die Innenumfangsflächen der Konussegmente gleichmäßig am Drehzapfen des Drückerhalses anliegen, weisen nach einer besonders bevorzugten Ausführungsform die Konussegmente an der Innenumfangsfläche eine axiale Verlängerung auf, derart, daß bei Fluchtungsfehlern die Innenfläche der Konussegmente ganz an der Außenumfangsfläche des Drehzapfens anliegt und das durch den Fluchtungsfehler bedingte teilweise Abheben der Konussegmente an ihrer Außenumfangsfläche erfolgt.

Damit die Konussegmente beim normalen Betätigen des Türdrückers nicht durch die zwar geringen, aber doch noch vorhandenen Reibungskräfte in Umfangsrichtung mitgenommen werden, sollen die Konussegmente zwar axial verschieblich, aber in Umfangsrichtung feststehend an dem Lagerteil gelagert sein.

Um für den Fall eines Versagens einer oder mehrerer Klemmsegmente z.B. durch Bruch der Feder oder durch Zerbrechen noch eine gewisse, mit Spiel behaftete Lagerung des Türdrückers zu behalten und um ein stark außermittiges oder schiefes Einsetzen des Drückers zu vermeiden, sind nach einer Weiterbildung der Erfindung zwischen den Konussegmenten feststehende Segmente des Lagerteils radial etwas nach außen zurückspringend vorgesehen.
Damit die Konussegmente auch bei vorgespannten Axial-Federn eine eindeutige Ausgangsposition einnehmen, sollen auf der von den Federn abgewandten Seite der Konussegmente Axialanschläge vorgesehen sein.

Eine weitere vorteilhafte Ausführungsform der Erfindung ist so ausgebildet, daß in der vorderen Stirnfläche des Lagerteils Durchbrüche vorgesehen sind, durch die ggfs. bei abgenommener Deckkappe aber eingesetztem Drückerhals die Konussegmente mittels eines Stiftes oder Schraubenziehers axial beaufschlagt und verschoben werden können. Auf diese Weise kann durch axiales Verschieben der Konussegmente von der vorderen Stirnfläche des Lagerteiles aus die Anpassung der Türdrückerposition an die verschiedenen Fehler unterstützt werden.

Wenn auch die Gleitfläche am Drehzapfen des Drückerhalses konisch ausgebildet sein kann, so ist es doch bevorzugt, wenn der Drehzapfen und die Innenumfangsfläche der Konussegmente kreiszylindrisch und nur die Außenumfangsfläche der Konussegmente sowie die zugeordnete Gegenfläche des Lagerteils konisch ausgebildet sind. Auf diese Weise können herkömmliche Türdrücker mit kreiszylindrischem Drehzapfen am Drückerhals für das erfindungsgemäße Lagerteil verwendet werden.

Für eine platzsparende Lagerung der Federn ist es zweckmäßig, wenn die Konussegmente axiale Sackbohrungen aufweisen, in denen als Federn Schraubendruckfedern angeordnet sind.

Zur Abstützung der Federn am Lagerteil ist vorgesehen, daß sich die Federn auf der von den Konussegmenten axial abgewandten Seite an einer an der Rückfläche angebrachten Ringplatte abstützen.

Eine für die praktische Verwirklichung besonders geeignete Ausführungsform kennzeichnet sich dadurch, daß die Konussegmente lediglich an ihren in Umfangsrichtung liegenden beiden Endbereichen Teilumfangsflächen aufweisen, die jeweils mit einer entsprechenden Flanke von zwei seitlich angeordneten Schrägnuten im Lagerteil zusammenwirken. Hierbei soll insbesondere vorgesehen sein, daß die Teilumfangsflächen an seitlichen Gleitstegen der Konussegmente ausgebildet sind, die in den Schrägnuten im Gleitsitz geführt sind. Dabei ist weiter zweckmäßig, wenn radial außerhalb jedes Konussegmentes ein Freiraum im Lagerteil vorgesehen ist, in den sich ein zwischen den Gleitstegen angeordneter Federaufnahmevorsprung erstreckt.

Auf diese Weise werden die Konussegmente entlang ihrer gesamten Verschiebelänge allseitig eindeutig geführt.

Um eine selbsttätige Schmierung auch während eines Langzeitbetriebs zu gewährleisten, können die Konussegmente in den Gleitflächen Bohrungen als Fettdepots aufweisen.

Eine optimale Anpassung insbesondere an Mittigkeits- und Fluchtungsfehler ist bei einer Einzelausführung der Konussegmente in besonders günstiger Weise gewährleistet, weil jedes Konussegment eine andere Axialposition einnehmen kann.

Es ist jedoch auch möglich, daß die Konussegmente zu einem mit einem Umfangsschlitz versehenen Konusring zusammengefaßt sind. In diesem Fall muß der Konusring so elastisch ausgebildet sein, daß er die bei Fluchtungs- und Mittigkeitsfehlern vorkommenden Verwindungen problemlos mitmachen kann.

Die Verwindung des Konusrings wird wesentlich erleichtert, wenn der Konusring zwischen benachbarten Konussegmenten mit einseitig offenen Axialschlitzen versehen ist. Dabei ist es besonders vorteilhaft, wenn die Axialschlitze abwechselnd an der einen und anderen Stirnfläche des Konusringes offen sind.

Sofern das Lagerteil mit einer Deckkappe versehen ist, muß auch für einen Ausgleich bei unterschiedlichen Radialpositionen des Türdrückers in diesem Bereich geachtet werden.

Handelt es sich um eine Türdrückeranordnung mit einer das Lagerteil abdeckenden, vorzugsweise aufschnappbaren Deckkappe, die in Ausrichtung mit der Türdrückerbohrung des Lagerteils ein Türdrückerdurchgangsloch aufweist, wobei der Drehzapfen am Türdrückerhals mit dem vorstehenden Teil des Türdrückerhalses gleichen Durchmesser hat, so sieht die Erfindung nach einer besonders bevorzugten Ausführungsform vor, daß die Rastflächen der Deckkappe mit soviel radialer Überlappung ausgebildet sind, daß die Deckkappe auf dem Lagerteil um den Betrag des radialen Ausgleichs der Konussegmente auf dem Lagerteil radial verschieblich ist, wobei das Türdrückerhalsdurchgangsloch in der Deckkappe im Durchmesser im wesentlichen dem Außendurchmesser des Drückerhalses bzw. des Drehzapfens entspricht.

Handelt es sich dagegen um eine Türdrückeranordnung mit einer das Lagerteil abdeckenden, vorzugsweise aufschnappbaren Deckkappe, die in Ausrichtung mit der Türdrückerbohrung des Lagerteils ein Türdrückerdurchgangsloch aufweist, wobei der Drehzapfen des Drückerhalses einen geringeren Durchmesser hat als der vom Lagerteil axial vorstehende Teil des Drückerhalses und über eine radiale Ringstufe in den vom Lagerteil axial vorstehenden Teil des Drückerhalses übergeht, so sieht die Erfindung zum Radialausgleich im Bereich der Deckkappe vor, daß die Deckkappe radial fest auf dem Lagerteil ist und das Türdrückerdurchgangsloch in der Deckkappe einen dem Radialausgleich der Konussegmente entsprechend größeren Durchmesser als der Drehzapfen aufweist, wobei die Ringstufe bei jeder Radialposition des Drückerhalses das Türdrückerdurchgangsloch abdecken soll.

Von besonderer Bedeutung bei der Erfindung ist also die Selbsthemmung der Konussegmente, wodurch vermieden wird, daß die relativ schwach ausgebildeten, die Konussegmente axial vorspannenden Federn Lagerkräfte aufnehmen müssen. Relativ schwache Federn für diesen Zweck sind auch deswegen erwünscht, damit kein zu großes Bremsmoment auf den Drückerhals bzw. den daran ausgebildeten Drehzapfen ausgeübt werden, was zu einer Schwergängigkeit des Drückers führen würde. Zur Verringerung der Bremswirkung zwischen Drehzapfen und Lagerteil sollte außerdem die Reibung zwischen dem Lagerzapfen des Drückerhalses und den Konussegmenten möglichst klein sein. Dies läßt sich durch entsprechende Materialauswahl (z.B. Polyamid für den Drückerhals, Polyoxymethylen für den Lagerring) erreichen und durch zusätzliche Schmierung begünstigen. Zur Dauerschmierung können Fettdepots in den Gleitflächen der Konussegmente vorgesehen sein.

Sofern die Konussegmente zu einem Konusring zusammengefaßt sind, ist es zweckmäßig, wenn dieser Ring schichtweise aus einzelnen geschlitzten Scheiben zusammengesetzt ist oder aus gegeneinander beschränkt beweglichen Ringsegmenten, etwa nach Art eines metallischen Uhrarmbandes.

Damit im Falle der Zusammenfassung der Konussegmente zu einem Konusring dieser sich nicht verdrehen kann, kann z.B. ein radialer Vorsprung in der konischen Aufnahmebohrung des Lagerteils vorgesehen sein, der in den Ringschlitz des Konusringes radial eingreift.

Durch entsprechende axiale Vorsprünge wird erfindungsgemäß für eine vollflächige Anlage der Konussegmente an den ständig bewegten Gleitflächen am Drehzapfen gesorgt. Wahlweise oder zusätzlich werden die axialen Federn möglichst weit außen an den Konussegmenten angeordnet und/oder entsprechend dem Konuswinkel schräg gestellt.

Werden nach dem einen bevorzugten Ausführungsbeispiel die Konussegmente in schräggestellten, z.B. T-förmigen Nuten geführt, so erhalten die schieberartig ausgebildeten Konussegmente senkrecht zu den Schrägflächen etwas Spiel in den Nuten, damit sie bei Fluchtfehlern des Drückers etwas kippen und sich dadurch vollflächig am Drehzapfen des Drückerhalses anlegen können. Durch Verlängerung des dem Drehzapfen des Drückerhalses zugekehrten Teiles des Konussegmentes gegenüber den in den Nuten geführten Teilen läßt sich dies herbeiführen, wie das oben im Zusammenhang mit den Konussegmenten allgemein beschrieben worden ist.

Es ist möglich, als Einzelteile ausgebildete Konussegmente dicht nebeneinander so anzuordnen, daß praktisch die gesamte Lagerinnenfläche aus nebeneinanderliegenden Konussegmenten besteht. Wahlweise ist es möglich, zwischen den Schiebern Segmente des Lagerteils radial etwas zurückspringend stehen zu lassen, die die Verstellbarkeit des Lagers begrenzen und so ein Reservelager bilden.

Werden in der Stirnfläche des Lagerteils Durchbrüche vorgesehen, durch welche die Konussegmente zugänglich sind, so daß bei abgenommener Deckkappe mit dem Finger oder einem Schraubenzieher z.B. nach hinten zur Türfläche hin zurückgedrückt werden können, so ist es möglich, den Drückerhals zur Korrektur seiner Zentrierung oder Fluchtungsrichtung vorübergehend freizugeben.

Die Erfindung wird im folgenden beispielsweise anhand der Zeichnung beschrieben; in dieser zeigt:
- Fig. 1: eine schematische Vorderansicht eines als Rosette ausgebildeten Lagerteils einer erfindungsgemäßen Türdrückeranordnung,
- Fig. 2: einen Schnitt nach Linie II-II in Fig. 1, wobei außerdem teilweise der Türdrücker in der Position vor dem Einsetzen in das Lagerteil dargestellt ist,
- Fig. 3: einen Schnitt nach Linie III-III in Fig. 1, wobei außerdem der Türdrücker im in das Lagerteil eingesetzten Zustand gezeigt ist,
- Fig. 4: einen Schnitt analog Fig. 3, wobei zwischen dem Lagerteil und dem Türdrücker ein Mittigkeitsfehler vorliegt,
- Fig. 5: einen Schnitt analog Fig. 3, wobei zwischen dem Türdrücker und dem Lagerteil ein Fluchtungsfehler angenommen ist,
- Fig. 6: eine teilweise geschnittene Seitenansicht analog Fig. 3 einer weiteren Ausführungsform,
- Fig. 7: einen Schnitt einer weiteren Ausführungsform einer erfindungsgemäßen Türdrückeranordnung mit einem Türschild als Lagerteil, wobei der Türdrücker kurz vor dem Einsetzen in das Türschild gezeigt ist,
- Fig. 8: einen entsprechenden Schnitt wie Fig. 7 mit eingesetztem Türdrücker,
- Fig. 9: eine Radialansicht eines der bei dem Ausführungsbeispiel nach den Fig. 7, 8 verwendeten Konussegmente,
- Fig. 10: eine Seitenansicht des Konussegments nach Fig. 9 in Richtung des Pfeiles X in Fig. 9,
- Fig. 11: eine Ansicht des Konussegments nach Fig. 9 in Richtung des Pfeiles XI in Fig. 10,
- Fig. 12: eine Teil-Vorderansicht des Türschildes der Türdrückeranordnung nach den Fig. 7, 8 ohne die eingesetzten Konussegmente bei abgenommener Deckkappe und Deckplatte.
- Fig. 13: einen Schnitt nach Linie XIII-XIII in Fig. 12,
- Fig. 14: einen Schnitt analog Fig. 3 einer weiteren Ausführungsform mit zu einem Ring zusammengefaßten Konussegmenten,
- Fig. 15: eine Vorderansicht des aus Konussegmenten zusammengesetzten Konusringes der Ausführungsform nach Fig. 14,
- Fig. 16: eine Vorderansicht einer weiteren Ausführungsform eines erfindungsgemäßen Konusringes,
- Fig. 17: einen Schnitt nach Linie XVII-XVII in Fig. 16,
- Fig. 18: eine Vorderansicht analog Fig. 15 einer weiteren bevorzugten Ausführungsform eines erfindungsgemäßen Konusringes,
- Fig. 19: einen Schnitt nach Linie XIX-XIX in Fig. 18,
- Fig. 20: eine Vorderansicht analog Fig. 15 einer weiteren Ausführungsform des erfindungsgemäßen Konusringes,
- Fig. 21: einen Schnitt nach Linie XXI-XXI in Fig. 20,
- Fig. 22: eine Vorderansicht einer weiteren bevorzugten Ausführungsform eines erfindungsgemäßen Konusringes und
- Fig. 23: einen Schnitt nach Linie XXIII-XXIII in Fig. 22.

Nach den Fig. 1 und 2 besitzt eine das Lagerteil einer Türdrückeranordnung bildende Rosette 14 Befestigungsbohrungen 36 sowie diese umgebende, zum nicht dargestellten Türblatt hin vorstehende Paßzapfen 37, die in entsprechende Paßbohrungen des Türblattes eingeschoben werden. Zur Montage wird die Rosette 14 mit ihrer Rückfläche 17 an das Türblatt angelegt, worauf dann mittels durch die Befestigungsbohrungen geführter Schrauben die endgültige Fixierung der Rosette 14 am Türblatt erfolgt.

In der Mitte ist die Rosette mit einer Türdrückerbohrung 43 versehen, die durch eine aus einzelnen Segmenten 20 bestehende Innenwandung des Lagerteils 14 begrenzt ist. Der Durchmesser der durch die Kreiszylindersegmente 20 gebildeten Umfangswand ist um soviel größer als der Durchmesser des dort einzusetzenden Drehzapfens 12 des Halses 11 eines in Fig. 2 nur abgebrochen dargestellten Türdrückers, daß der Drehzapfen 12 mit allseitigem deutlichem Spiel innerhalb der Segmente 20 gelagert ist. Das Spiel zwischen den Segmenten 20 und dem Drehzapfen 12 in radialer Richtung ist so groß, daß es sämtliche vorkommenden Durchmesservariationen aufgrund von Herstellungstoleranzen sowie sämtliche denkbaren Mittigkeits- und Fluchtfehler zwischen dem Türdrücker und der Rosette 14 aufzunehmen gestattet.

Um trotz dieser Überdimensionierung der Türdrückerbohrung 43 eine spielfreie, reibungsarme Drehlagerung des Drehzapfens 12 zu schaffen, weist das Lagerteil 14 zwischen den Segmenten 20 in Umfangsrichtung Konusringspalte 16 auf, welche ebenso wie die Segmente 20 konzentrisch zur Türdrückerachse 44 verlaufen, jedoch eine gegenüber den Segmenten 20 radial nach außen versetzte konische Außenumfangsfläche aufweisen, wobei der Konusringspalt 16 sich von der Seite des Türdrückers zur Rückfläche 17 der Rosette 14 erweitert.

In die Konusringspalte 16 sind Konussegmente 13 axial verschiebbar eingesetzt, deren konische Außenumfangsfläche komplementär zu der Innenumfangsfläche der Konusringspalte 16 verläuft.

Radial innen besitzen die Konussegmente kreiszylindrische Innengleitflächen 41, deren Kreiszylinderform komplementär zur kreiszylinderförmigen Ausbildung des Drehzapfens 12 sind.

Die Konussegmente 13 sind in axialer Richtung kürzer als die Dicke der Rosette 14 ausgebildet und werden jeweils von hinten durch eine axial angeordnete Schraubendruckfeder 15 in die aus Fig. 2 ersichtliche Position am Beginn der Türdrückerbohrung 43 vorgespannt. Die Feder befindet sich in axialen Bohrungen 25 auf der Rückseite der Konussegmente 13 und stützt sich mit ihrem rückwärtigen Ende auf einer Ringplatte 26 ab, die in der Rückfläche 17 der Rosette 14 befestigt ist und radial nach innen nur so weit vorspringt, daß der nicht dargestellte Vierkantstift ungehindert hindurchtreten kann.

Um die in Richtung des Türdrückers axial vorgespannten Konussegmente 13 in ihrer Bewegung zur Frontseite der Rosette 14 zu begrenzen, ist der Konusringspalt 16 an der Vorderseite durch radial über die Konussegmente 13 vorspringende Axialanschläge 21 teilweise axial begrenzt, so daß in der aus Fig. 1, 2 ersichtlichen Position bei nicht eingestecktem Drehzapfen 12 die Konussegmente durch die Federn 15 an den Axialanschlägen 21 zur Anlage kommen. In dieser Position definieren die Innengleitflächen 41 aller vier auf dem Umfang in gleichmäßigen Abständen angeordneten Konussegmente 13 einen minimalen Durchmesser Dmin für die Aufnahme eines Drehzapfens 12 eines Türdrückers, der innerhalb der Herstellungstoleranzen den geringsten Durchmesser aufweist.

Wird ein solcher Drehzapfen 12 in die durch die Innengleitflächen 41 definierte Bohrung eingesteckt, so wird er spielfrei drehgeführt.

Die Axialanschläge 21 sollen in radialer Richtung nach innen nicht weiter vorspringen als die ein Reservelager bildenden Segmente 20 der Rosette 14.

Wird nun gemäß Fig. 3 ein Drehzapfen 12 mit einem größeren Durchmesser als dem Durchmesser Dmin axial in die Türdrückerbohrung 43 eingeführt, so stößt eine am rückwärtigen Ende des Drehzapfens 12 vorgesehene Fase 18 an die vorderen ringförmigen und ebenen Stirnflächen der Konussegmente 13 an und verschiebt diese in Richtung der Rückfläche 17.

Hierbei werden die Konussegmente 13 unter Einwirkung der über die Fase 18 ausgeübten Kräfte
nach hinten gedrückt, so daß die Konussegmente 13 entlang der konischen Innenumfangsfläche des Konusringspaltes 16 entlanggleiten und sich der radiale Abstand der Innengleitflächen 41 von der Drehachse 44 vergrößert, d.h., daß der durch die Innengleitflächen 41 definierte faktische Durchmesser der Türdrückerbohrung 43 stetig größer wird. Dieser Verschiebevorgang der Konussegmente 13 geht solange vor sich, bis der durch die Innengleitflächen 41 definierte Durchmesser den Wert des Außendurchmessers des Drehzapfens 12 des eingeführten Drückerhalses 11 erreicht. Nunmehr kann der Drehzapfen 12 in den Raum zwischen den Konussegmenten 13 eintreten und schließlich die aus Fig. 3 ersichtliche Position einnehmen.

Der Türdrücker ist nunmehr spielfrei in der Rosette 14 gelagert.
Die Konussegmente 13 sind auch noch durch Gleitstege 30 zu beiden Seiten in Umfangsrichtung verlängert, welche entsprechend dem Konusspalt 16 schräg ausgebildet sind. Die Gleitstege 30 sind in Schrägnuten 29 im Gleitsitz oder mit einen gewissen Kippausgleich ermöglichendem Spiel gelagert, die in Radialflächen 10 an den Umfangsenden des Konusringspaltes 16 vorgesehen sind.

Erfindugnsgemäß soll der Konuswinkel des Konusringspaltes 16 so gering sein, daß insoweit eine Selbsthemmung eintritt, als radiale Kräfte über den Drehzapfen 12 auf die Konussegmente 13 ausgeübt werden. In diesem Fall soll auch bei der Verwendung sehr schwacher Federn 15 ein Verschieben der Konussegmente 13 in Richtung der Rückfläche 17 ausgeschlossen sein. Aufgrund dieser Ausbildung kann die Reibung zwischen den Innengleitflächen 41 und dem Drehzapfen 12 sehr gering gehalten werden, während andererseits ein radiales Ausweichen des Drehzapfens 12 auch bei starkes am Türdrücker angreifenden Kräften ausgeschlossen ist.

Vor dem Einsetzen des Türdrückers in die Rosette 14 ist auf die Rosette 14 eine Deckkappe 23 mittels am Umfang vorgesehener Rastflächen 35 aufgeschnappt worden.

Die Deckkappe 23 weist ein zentrales Türdrückerdurchgangsloch 38 auf, welches einen um soviel größeren Durchmesser als der geringstmögliche in Frage kommende Durchmesser des Drehzapfens 12 aufweist, daß der Drehzapfen bei sämtlichen in Frage kommenden Durchmesservariationen, Mittigkeits- und Fluchtungsfehlern nicht an den Innenrand des Loches 38 anstößt. Diese Art des Spielausgleichs zwischen dem Türdrückerhals 11 und der Deckkappe 23 ist dann bevorzugt, wenn, wie aus den Fig. 2 und 3 ersichtlich, der Drehzapfen 12 einen geringeren Durchmesser aufweist als der von der Rosette 14 axial vorspringende Teil des Drückerhalses 11. Hierdurch wird eine in radialer Richtung verlaufende ebene Ringstufe 39 geschaffen, die auf der Frontseite der Deckkappe 23 aufliegt und den deutlichen Ringspalt zwischen dem Drehzapfen 12 und dem Umfangsrand des Türdrückerdurchgangsloches 38 nach vorn vollständig abdeckt. Voraussetzung ist, daß die Ringstufe 39 in radialer Richtung eine solche Ausdehnung hat, daß im Rahmen des vorbestimmten Ausgleichs das Türdrückerdurchgangsloch 38 in jedem Fall abgedeckt wird.

In allen weiteren Figuren bezeichnen gleiche Bezugszahlen entsprechende Teile wie in den Fig. 1 bis 3.

Fig. 4 zeigt das gleiche Ausführungsbeispiel wie die Fig. 1 bis 3, wobei jedoch die Mittelachse 44 des Drückerhalses 11 gegenüber der Mittelachse 44' der Rosette 14 in Fig. 4 nach rechts um etwa 0,5 mm versetzt ist. Diesen Mittigkeitsfehler gleicht die erfindungsgemäße Türdrückeranordnung ohne weiteres aus, indem das Konussegment 13, zu dem hin der Drehzapfen 12 etwas versetzt ist, in axialer Richtung weiter ausweicht als das diametral gegenüberliegende Konussegment 13.

Zwar liegt an den beiden in Fig. 4 nicht dargestellten diametral gegenüberliegenden Konussegmenten 13 der Drehzapfen 12 nicht mehr ganz exakt kreisförmig an, doch können diese relativ geringen Abweichungen durch die Elastizität des Drehzapfens 12 und der Konussegmente 13 bzw. ihrer Lagerung an der Innenumfangsfläche des Konusringspaltes 16 problemlos ausgeglichen werden.

Nach Fig. 5 ist die Mittelachse 44 des Türdrückers um einen geringen Winkel von etwa 2 bis 3° gegenüber der Mittelachse 44' der Rosette 14 verkippt, und zwar in Fig. 5 etwas nach rechts. Auch hier schaffen die mehr oder weniger weit in axialer Richtung sich verschiebenden Konussegmente 13 den erforderlichen Ausgleich, wobei nach wie vor eine spielfreie Führung des Drehzapfens 12 gewährleistet ist. Ein geringfügiges teilweises Abheben der Gleitflächen am Drehzapfen 12 von den Innengleitflächen 41 wird einerseits durch elastische Nachgiebigkeit der vorzugsweise sämtlich aus Kunststoff bestehenden Bauteile zumindest teilweise ausgeglichen und stellt die Funktion der Türdrückerlagerung nicht in Frage. Andererseits können auch die Konussegmente 13 teilweise etwas von den Umfangsflächen abheben, so daß insgesamt auch bei maximalen Fluchtungsfehlern noch eine weitgehend vollständige Radialabstützung des Drehzapfens 12 gewährleistet ist.

Beim Ausführungsbeispiel nach Fig. 6 sind die die Konussegmente 13 beaufschlagenden Schraubendruckfedern 15 und die sie aufnehmenden Bohrungen 25 schräg zur Türdrückerbohrung angeordnet, und zwar unter dem Winkel der konischen Innenumfangsfläche des Konusringspaltes 16. Hierdurch wird die auf die Konussegmente 13 wirkende Kraft exakt in der Bewegungsrichtung der Konussegmente 13 ausgeübt.

Außerdem besitzt die Ausführungsform nach Fig. 6 die Besonderheit, daß die Konussegmente 13 in Richtung zum nicht dargestellten Türblatt hin axiale Verlängerungen 19 aufweisen, die mit der Außenumfangsfläche des Drehzapfens 12 des Türdrückerhalses 11 in gleitendem Führungseingriff stehen. Die axialen Verlängerungen 19 stehen deutlich über das hintere Widerlager der Feder 15 im Bereich der Rückfläche 17 der Rosette 14 vor, wodurch auf der von der Türdrückereinführungsseite abgewandten Seite der Konussegmente 13 ein Hebelarm geschaffen wird, der beim Einsetzen eines Drückerhalses 11 mit Fluchtungsfehler dafür sorgt, daß die Innengleitflächen 41 allseits in vollständiger Anlage mit der Außenumfangsfläche des Drehzapfens 12 stehen, während die konischen Außenumfangsflächen der Konussegment 13 zur Ausgleichung des Fluchtungsfehlers teilweise von den konischen Innenumfangsgegenflächen abheben. Hierdurch entstehen in diesem Bereich ringförmige Zwickel 45, die in Fig. 6 andeutungsweise zu erkennen sind.

Da die axialen Verlängerungen 19 über die Rückfläche 17 der Rosette 14 etwas nach hinten vorstehen, ist konzentrisch an der Rückfläche 17 der Rosette 14 konzentrisch ein Abdeck-und Abstütztopf 40 angebracht, dessen Umfangsflansch bündig mit der Rückfläche 17 ist, welcher jedoch zentral etwas in Richtung des Türblattes vorspringt, wo eine entsprechende Hinter-Führungsbohrung für die Aufnahme des Abdeck- und Abstütztopfes 40 vorzusehen ist. Diese Ausbildung hat auch den Vorteil, daß der Drehzapfen 12 des Türdrückerhalses 11 über eine größere axiale Länge drehgeführt ist.

Weiter weicht das Ausführungsbeispiel nach Fig. 6 insoweit von den vorangehenden Ausführungsbeispielen ab, als der Drehzapfen 12 des Türdrückerhalses 11 keinen gegenüber dem vorstehenden Teil herabgesetzten Durchmesser aufweist. Der Türdrückerhals 11 geht also stufenlos in den durch die Konussegmente 13 gelagerten Drehzapfen 12 über. Aus diesem Grunde ist es aus optischen und auch Verschmutzungsgründen nicht akzeptabel, das Türdrückerdurchgangsloch 38 in der Deckkappe 23 mit dem zum Ausgleich aller Fehler erforderlichen vergrößerten Durchmesser auszustatten. Vielmehr besitzt das Türdrückerdurchgangsloch 38 beim Ausführungsbeispiel nach Fig. 6 einen Durchmesser, der bei dem größten vorkommenden Durchmesser des Drehzapfens 12 gerade noch einen berührungsfreien Durchgang des Drehzapfens 12 durch das Loch 38 gestattet. Um nun bei Mittigkeits- und Fluchtungsfehlern einen radialen Ausgleich zu schaffen, sind erfindungsgemäß die Rastflächen 35 mit soviel radialem Spiel versehen, daß die gesamte Deckkappe 23 in radialer Richtung ein solches Spiel erhält, wie es zur Anpassung an die vorkommenden Mittigkeits- und Fluchtungsfehler erforderlich ist.

Zu diesem Zweck weisen die Rastflächen 35 einen sägezahnartigen gegenseitigen Eingriff auf, wobei senkrecht zur Achse 44 verlaufende ringförmige Abstützebenen an der Rosette 14 bzw. der Deckkappe 23 vorgesehen sind. Die ringförmige Abstützebene an der Deckkappe 23 hat dabei einen deutlich größeren Durchmesser als die damit zusammenarbeitende Ringabstützfläche an der Rosette 14, wodurch ein bei 46 in Fig. 6 angedutetes Radialspiel der Deckkappe 23 relativ zur Rosette 14 gewährleistet wird. In Fig. 6 befindet sich die Deckkappe 23 relativ zur Rosette 14 in der rechten Endstellung des zur Verfügung stehenden Radialspiels.

Die parallel zum Türblatt verlaufenden Ringabstützflächen müssen sich so weit überlappen, daß sie auch noch bei der in Fig. 6 gezeigten extremen radialen Relativverschiebung in sicherem Rasteingriff stehen.

Nach den Fig. 7 bis 12 ist das Lagerteil der erfindungsgemäßen Türdrückeranordnung ein längliches Türschild 14, welches aus einem Kunststoffunterteil 14" und einer vorderen metallischen Abdeckplatte 14' besteht. Um die zentrale Türdrückerbohrung 43 herum sind speziell ausgebildete Konussegmente 13 angeordnet, und zwar - wie bei den vorangehenden Ausführungsbeispielen - vier Stück unter jeweils einem Winkel von 90°.

Mittels eines Abdeck- und Abstütztopfes 40 ist der für die Aufnahme der Schraubendruckfedern 15 und bestimmter Führungsteile des Türschildes 14 vorgesehene Raum in Richtung des Türblattes hinter die Rückfläche 17 des Türschildes 14 verlängert. Für die Aufnahme des Abdeck- und Abstütztopfes 40 ist wieder eine entsprechende Bohrung um den Vierkantstift herum in dem Türblatt, das nicht dargestellt ist, vorgesehen.

Nach den Fig. 9 bis 11 weist jedes sich wieder um einen Winkel von etwas weniger als 90° erstreckende Konussegment 13 auf der von der Innengleitfläche 41 abgewandten Seite einen Federaufnahmevorsprung 32 auf, der die axiale Bohrung 25 für die Unterbringung der Federn 15 enthält. Die Bohrung 25 ist nach vorn hin abgeschlossen und zur Rückfläche 17 des Türschildes 14 hin offen.

Zu beiden Umfangsseiten des Federaufnahmevorsprungs 32 sind entsprechend dem Konuswinkel des Konusringspalts 16 schräg verlaufende Gleitstege 30 angeformt, welche auf der radial äußeren Seite Teilumfangsflächen 27 besitzen, die mit den entsprechenden Gegen-Innenflächen 28 am Türschild zusammenwirken.

Die Teilumfangsflächen 27 sind in Umfangsrichtung nicht gekrümmt, sondern verlaufen parallel zu einer Sekante der Türdrückerbohrung.

Auf der von den Teilumfangsflächen 27 radial innen gegenüberliegenden Seite weisen die Gleitstege 30 ebenfalls Gleitflächen 47 auf, die mit entsprechenden Gegenflächen am Türschild 14 zusammenwirken.

Nach den Fig. 9 bis 11 sind in der Innengleitfläche 41 zwei Schmiermittelaufnahmebohrungen 33 vorgesehen.

Das Konussegment 13 nach den Fig. 9 und 10 wirkt mit einem Türschild 14 zusammen, wie es außer in den Fig. 7, 8 besonders deutlich in den Fig. 12, 13 dargestellt ist. Zu beiden Seiten der den größtmöglichen Durchmesser der Türdrückerbohrung 43 definierenden Kreiszylinder-Segmente 20, die axial über die Rückfläche 17 des Türschildes 14 deutlich in den Abdeck- und Abstütztopf 40 hinein vorspringen, sind radial nach außen versetzt Schrägnuten 29 vorgesehen, in welche die Gleitstege 30 nach den Fig. 9 bis 11 im Gleitsitz eingreifen. Die Schrägnuten 29 verlaufen von der Vorderfläche zur Rückfläche 17 des Türschildes 14 im Sinne einer Verschiebung der Konussegmente 13 radial nach außen.

In Umfangsrichtung liegen jeweils im Umfangsabstand zwei Schrägnuten 29 auf einer Sekante einander gegenüber. Zwischen zwei einander zugeordneten, gegenüberliegenden Schrägnuten 29 befindet sich ein radial nach außen vorspringender Freiraum 31, in dem die Federaufnahmevorsprünge 32 untergebracht sind.

Nach den Fig. 7, 8 sind die Konussegmente 13 mit den Gleitstegen 30 in die Schrägnuten 29 eingesetzt, so daß sie analog wie bei den vorangehenden Ausführungsbeispielen auf einer den Schrägnuten 29 entsprechenden konischen Bahn verschoben werden können, wobei der durch die Innengleitflächen 41 definierte faktische Durchmesser der Türdrückerbohrung 43 verändert wird. Das Ausführungsbeispiel nach den Fig. 7 bis 12 hat den besonderen Vorteil, daß die Konussegmente auch in Richtung radial nach innen einwandfrei geführt sind, so daß z.B. bei noch nicht eingesetztem Türdrücker (Fig. 7) ein Herausfallen der Konussegmente 13 radial nach innen sicher vermieden wird.

Gegebenenfalls sollten aber die Gleitstege 30 mit einem gewissen Spiel in den Schrägnuten 29 gelagert sein, um insbesondere bei Fluchtungsfehlern eine gewisse Kippung der Schrägsegmente 13 zu ermöglichen.

Die mit der Außenumfangsfläche 27 der Konussegmente 13 zusammenwirkenden Teil-Umfangsflächen 28 (Fig. 8) der Schrägnuten 29 sind ebenfalls eben ausgebildet und nehmen die vom Drehzapfen 12 auf die Konussegmente 13 ausgeübten Radialkräfte auf. Zwischen den Flächen 27, 28 muß wieder Selbsthemmung herrschen.

Nach den Fig. 14 und 15 können die einzelnen Konussegmente auch zu einem Konusring 13' einstückig zusammengefaßt sein, wobei jedoch an einer Umfangsstelle des Konusringes 13' zwecks federnder Verkleinerung des Konusringes 13' ein durchgehender, entsprechend dimensionierter Radialschlitz 24 vorgesehen ist. Nach Fig. 14 wird der Konusring 13' analog wie die Konussegmente 13 in den Konusringspalt 16 einer Rosette 14 eingesetzt und durch die Federn 15 nach vorn vorgespannt.

Nach den Fig. 16 und 17 kann der Konusring 13' rundum mit Schmiermittelaufnahmebohrungen 33 von der inneren Gleitfläche 41 her versehen sein.

Da sich der Konusring 13' insbesondere beim Ausgleich von Mittigkeits- und Fluchtungsfehlern nicht nur axial verschieben, sondern auch axial verwinden muß, ist er entsprechend elastisch auszubilden.

Die Verwindung des Konusringes 13' wird nach den Fig. 18, 19 erleichtert, wenn der Konusring 13' in bestimmten Umfangsabständen radial geschlitzt ist, wobei die Schlitze jedoch nicht ganz durchgehen, sondern an ihren Enden schmale Biegestege 48 verbleiben. Auf der axial gegenüberliegenden Seite sind die Axialschlitze 34 offen. Zwischen den einzelnen Axialschlitzen 34 befinden sich die Konussegmente 13, die jedoch durch die schmalen Biegestege 48 mit den benachbarten Konussegmenten zu dem einheitlichen Konusring 13' verbunden sind. Gegenüber der Anordnung einzelner Konussegmente13 hat diese Ausführungsform den Vorteil, daß die Montage wesentlich vereinfacht ist und daß auch einzelne Konussegmente nicht ohne weiteres verloren gehen können.

Während bei dem Ausführungsbeispiel nach den Fig. 18, 19 die Axialschlitze 34 alle von der gleichen Stirnseite des Konusringes 13' ausgehen, gehen sie bei der Ausführungsform nach den Fig. 20, 21 abwechselnd von entgegengesetzten Stirnflächen des Konusringes 13' aus. Hierdurch wird die Verwindungsmöglichkeit für den Konusring 13' begünstigt.

Die Ausführungsform nach den Fig. 22 und 23 weist wieder einen Konusring 13' auf, der jedoch aus einzelnen flach aufeinander gelegten Konusscheiben 13" besteht, die durch einen mit Spiel axial durch sie hindurchgeführten Niet 42 in relativ zueinander beweglicher Weise provisorisch zusammengehalten werden. Der endgültige Zusammenhalt erfolgt nach dem Einbau durch das Eindrücken in den Konusspalt 16 mittels der Federn 15.

Die durchgehenden Radialschlitze 24 sind teilweise axial ausgerichtet, teilweise aber auch in Umfangsrichtung gegeneinander versetzt, was für eine gute Führung des Konusringes 13' innerhalb des Lagerteils 14 von Bedeutung ist.

In der Gesamtheit der Konusscheiben 13" sind wieder die Federaufnahmeräume 25 vorgesehen, in denen wie bei den vorangegangenen Ausführungsbeispielen die Schraubendruckfedern 15 untergebracht sind.

Die Anordnung des Konusringes 13' nach den Fig. 22, 23 geschieht in der gleichen Weise, wie dies in Fig. 14 dargestellt ist. Verwindungen des Konusringes 13' nach den Fig. 22, 23 bei Mittigkeits- und Fluchtungsfehlern sind jedoch durch die Unterteilung in z.B. fünf flach aufeinanderliegende Scheiben 13" erleichtert. Die Scheiben 13" können sich sowohl gegeneinander parallel verschieben als auch in geringem Maße voneinander abheben.

Insbesondere bei einem bis zum Drehzapfen 12 den gleichen Durchmesser aufweisenden Türdrückerhals 11 kann es zweckmäßig sein, in der Frontfläche des Lagerteils 14 Durchbrüche 22 vorzusehen, durch die hindurch die Konussegmente 13 mittels eines Stiftes oder Schraubenziehers axial beaufschlagt werden können, um sie in Richtung der Rückfläche 17 zu verschieben und den Drehzapfen 12 des Drückerhalses zeitweise radial freizugeben. Hierdurch kann die selbständige Zentrierung bzw. der selbständige Positionsausgleich des Drückerhalses 11 begünstigt oder eine bestehende Schiefstellung oder ein bestehender Mittigkeitsversatz korrigiert werden.

## Patentansprüche

1. Türdrückeranordnung mit einem am Türblatt zu befestigenden, eine Türdrückerbohrung aufweisenden Lagerteil, einem axial darin eingeführten Türdrückerhals und zwischen dem Lagerteil und dem Türdrückernals angeordneten, radial beweglichen Lagermitteln zur Durchmessertoleranzen und/oder Mittigkeitsfehler und/oder Fluchtungsfehler ausgleichenden drehbaren Lagerung des Türdrückers am Lagerteil, die aus rund um den Drehzapfen des Drückerhalses herum angeordneten Konussegmenten bestehen, die wenigstens eine konische Außenfläche, vorzugsweise Außenumfangsfläche aufweisen und an wenigstens einer entsprechenden, komplementär ausgebildeten Gegenfläche des Lagerteils axial gleitend angeordnet sind, wobei die Innenumfangsfläche und die daran anliegende Gegenfläche des Drehzapfens kreiszylindrisch ausgebildet sind,
dadurch **gekennzeichnet,**
daß die Konussegmente (13) aus mindestens zwei, vorzugsweise vier getrennten, unabhängig voneinander axial verschiebbaren Einzel-Konussegmenten oder aus mindestens einem elastischen, von einem durchgehenden Radialschlitz (24) vollständig durchtrennten Konusring (13') bestehen, die bzw. der von Federn (15) axial in Richtung einer Türdrückeraufnahmeöffnungs-Durchmesserverringerung beaufschlagt sind bzw. ist und daß vorzugsweise der Konuswinkel und die Oberflächenbeschaffenheit der gegeneinander gleitenden Konusflächen so gewählt sind, daß die Konussegmente (13) bei Nichtanlage an Innen- und Außenumfangsflächen zwar von den vorzugsweise schwach ausgebildeten Federn (15) gerade in den Konusspalt (16) bis zur Anlage von Innen- und Außenumfangsfläche eingeschoben werden, daß aber vom Drehzapfen (12) ausgeübte Radialkräfte die Konussegmente (13) nicht axial zu verschieben vermögen.

2. Türdrückeranordnung mit einem am Türblatt zu befestigenden, eine Türdrückerbohrung aufweisenden Lagerteil, einem axial darin eingeführten Türdrückerhals und zwischem dem Lagerteil und dem Turdrückerhals angeordneten, radial beweglichen Lagermitteln zur Durchmessertoleranzen und/oder Mittigkeitsfehler und/oder Fluchtungsfehler ausgleichenden drehbaren Lagerung des Türdrückers am Lagerteil, die aus rund um einen Drehzapfen des Türdrückerhalses herum angeordneten Konussegmenten bestehen,
dadurch **gekennzeichnet,**
daß die Konussegmente (13) wenigstens eine konische Innenfläche, vorzugsweise eine konische Innenumfangsfläche aufweisen, die an wenigstens einer entsprechenden, komplementär ausgebildeten Gegenfläche des Drehzapfens axial gleitend angeordnet sind, daß die Außenumfangsfläche und die daran anliegende Gegenfläche des Lagerteils (14) kreiszylindrisch oder konisch ausgebildet sind, daß die Konussegmente (13) aus mindestens zwei, vorzugsweise vier getrennten, unabhängig voneinander axial verschiebbaren Einzel-Konussegmenten oder aus mindestens einem elastischen, von einem durchgehenden Radialschlitz (24) vollständig durchtrennten Konusring (13') bestehen, die bzw. der von Federn (15) axial in Richtung einer Türdrückeraufnahmeöffnungs-Durchmesserverringerung beaufschlagt sind bzw. ist und daß vorzugsweise der Konuswinkel und die Oberflächenbeschaffenheit der gegeneinander gleitenden Konusflächen so gewählt sind, daß die Konussegmente (13) bei Nichtanlage an Innen- und Außenumfangsflächen zwar von den vorzugsweise schwach ausgebildeten Federn (15) gerade in den Konusspalt (16) bis zur Anlage von Innen- und Außenumfangsfläche eingeschoben werden, daß aber vom Drehzapfen (12) ausgeübte Radialkräfte die Konussegmente (13) nicht radial zu verschieben vermögen.

3. Türdrückeranordnung nach Anspruch 1 oder 2,
dadurch **gekennzeichnet,** daß mehrere und vorzugsweise vier Einzel-Konussegmente (13) auf dem Umfang gleichmäßig verteilt angeordnet sind, wobei vorzugsweise jedes Einzel-Konussegment (13) sich über einen Winkel von 40 bis 80°, vorzugsweise 50 bis 70° und insbesondere etwa 60° erstreckt und der Konuswinkel zweckmäßigerweise zwischen 10 und 20° liegt.

4. Türdrückeranordnung nach einem der vorhergehenden Ansprüche, dadurch **gekennzeichnet,** daß der Konusspalt (16) sich von der Vorderseite des Lagerteils zur Rückfläche (17) öffnet und daß vorzugsweise der Drehzapfen (12) des Drückerhalses (11) an seiner Einführungs-Stirnseite eine Fase (18) aufweist, mittels der von den Federn (15) die auf den engsten Türdrückeraufnahmeöffnungs-Durchmesser (Dmin) hinausgeschobenen Konussegmente (13) beim axialen Einführen des Drehzapfens (12) auf den erforderlichen Durchmesser auseinandergedrückt werden können, oder daß bevorzugt die Konussegmente (13) in Umfangsrichtung an beiden Seiten mit der vorzugsweise ebenen Außenumfangsfläche bündige, vorspringende Gleitstege (30) aufweisen, die in dazu komplementäre Schrägnuten (29) im Gleitsitz oder mit etwas Spiel eingreifen, die in den Radialflächen vorgesehen sind, welche an den beiden in Umfangsrichtung liegenden Enden des Konusringspalts (16) vorgesehen sind und zwischen denen sich in Umfangsrichtung die Konussegmente (13) erstrecken, und/oder daß bevorzugt die Konussegmente (13) an der Innenumfangsfläche eine axiale Verlängerung (19) aufweisen, derart, daß bei Fluchtungsfehlern die Innenfläche der Konussegmente (13) ganz an der Außenumfangsfläche des Drehzapfens (12) anliegt und das durch den Fluchtungsfehler bedingte teilweise Abheben der Konussegmente (13) an ihrer Außenumfangsfläche erfolgt.

5. Türdrückeranordnung nach einem der vorhergehenden Ansprüche, dadurch **gekennzeichnet,** daß die Konussegmente (13) zwar axial verschieblich, aber in Umfangsrichtung feststehend an dem Lagerteil (14) gelagert sind.

6. Türdrückeranordnung nach einem der vorhergehenden Ansprüche, dadurch **gekennzeichnet,** daß zwischen den Konussegmenten (13) feststehende Segmente (20) des Lagerteils (14) radial etwas nach außen zurückspringend vorgesehen sind und/oder daß vorzugsweise auf der von den Federn (15) abgewandten Seite der Konussegmente (13) Axialanschläge (21) vorgesehen sind und/oder daß vorzugsweise in der vorderen Stirnfläche des Lagerteils (14) Durchbrüche (22) vorgesehen sind, durch die ggfs. bei abgenommener Deckkappe (23) aber eingesetztem Drückerhals (11) die Konussegmente (13) mittels eines Stiftes oder Schraubenziehers axial beaufschlagt und verschoben werden können.

7. Türdrückeranordnung nach einem der vorhergehenden Ansprüche, dadurch **gekennzeichnet,** daß der Drehzapren (12) und die Innenumfangsfläche der Konussegmente (13) kreiszylindrisch und nur die Außenumzangsfläche der Konussegmente (13) sowie die zugeordnete Gegenfläche des Lagerteils (14) konisch ausgebildet sind und/oder daß bevorzugt die Konussegmente (13) axiale Sackbohrungen (25) aufweisen, in denen als Federn Schraubendruckfedern (15) angeordnet sind.

8. Türdrückeranordnung nach einem der vorhergehenden Ansprüche, dadurch **gekennzeichnet,** daß sich die Federn (15) auf der von den Konussegmenten (13) axial abgewandten Seite an einer an der Rückfläche (17) des Lagerteils (14) angebrachten Ringplatte (26) abstützen und/oder daß bevorzugt die Konussegmente (13) lediglich an ihren in Umfangsrichtung liegenden beiden Endbereichen schräg zur Achse verlaufende Teilumfangsflächen (27) aufweisen. die jeweils mit einer entsprechenden Flanke (28) von zwei seitlich angeordneten Schrägnuten (29) im Lagerteil (14) zusammenwirken, wobei zweckmäßig die Teilumfangsflächen (27) an seitlichen Gleitstegen (30) der Konussegmente (13) ausgebildet sind, die in den Schrägnuten (29) im Gleitsitz geführt sind und/oder insbesondere radial außerhalb jedes Konussegmentes (13) zwischen den Schrägnuten (29) ein Freiraum (31) im Lagerteil (14) vorgesehen ist, in den sich ein zwischen den Gleitstegen (30) angeordneter Federaufnahmevorsprung (32) erstreckt.

9. Türdrückeranordnung nach einem der vorhergehenden Ansprüche, dadurch **gekennzeichnet,** daß die Konussegmente (13) in den Gleitflächen (41) Bohrungen (33) als Fettdepots aufweisen, die vorzugsweise als zu dem Drehzapfen (12) hin offene Sackbohrungen ausgebildet sind, und/oder daß zweckmäßig die Konussegmente (13) zu einem mit einem durchgehenden Radialschlitz (24) versehenen Konusring (13') zusammengefaßt sind, wobei insbesondere der Konusring (13') zwischen benachbarten Konussegmenten (13) mit einseitig offenen Axialschlitzen (34) versehen ist und bevorzugt die Axialschlitze (34) abwechselnd an der einen und anderen Stirnfläche des Konusringes (13') offen sind.

10. Türdrückeranordnung nach einem der vorhergehenden Ansprüche mit einer das Lagerteil abdeckenden, vorzugsweise aufschnappbaren Deckkappe, die in Ausrichtung mit der Türdrückerbohrung des Lagerteils ein Türdrückerdurchgangsloch ausweist, wobei der Drehzapfen am Türdrückerhals mit dem vorstehenden Teil des Türdrückerhalses gleichen Durchmesser hat, dadurch **gekennzeichnet,** daß die Rastflächen (35) der Deckkappe mit soviel radialer Überlappung und senkrecht zur Achse ausgebildet sind, daß die Deckkappe (23) auf dem Lagerteil (14) um den Betrag des radialen Ausgleichs der Konussegmente (13) auf dem Lagerteil (14) radial verschieblich ist, wobei das Türdrückerhalsdurchgangsloch (38) in der Deckkappe (23) im Durchmesser im wesentlichen dem Außendurchmesser des Drückerhalses (11) bzw. des Drehzapfens (12) entspricht.

11. Türdrückeranordnung nach einem der Ansprüche 1 bis 10, mit einer das Lagerteil abdeckenden, vorzugsweise aufschnappbaren Deckkappe, die in Ausrichtung mit der Türdrückerbohrung des Lagerteils ein Türdrückerdurchgangsloch aufweist, wobei der Drehzapfen des Drückerhalses einen geringeren Durchmesser hat als der vom Lagerteil axial vorstehende Teil des Drückerhalses und über eine radiale Ringstufe in den vom Lagerteil axial vorstehenden Teil des Drückerhalses übergeht, dadurch **gekennzeichnet,** daß die Deckkappe (23) radial fest auf dem Lagerteil (14) ist und das Türdrückerdurchgangsloch (38) in der Deckkappe (23) einen dem Radialausgleich der Konussegmente (13) entsprechend größeren Durchmesser als der Drehzapfen (12) aufweist, wobei die Ringstufe (39) bei jeder Radialposition des Drückerhalses (11) das Türdrückerdurchgangsloch (34) abdecken soll.

## Claims

1. A door handle arrangement comprising a bearing member which is to be fastened to a door leaf, the bearing member having a door handle bore; a door handle having a neck which is axially inserted into said bore; and radially movable bearing means arranged between the bearing member and the neck of the door handle to rotationally journal the door handle at the bearing member so as to compensate for diametrical tolerances and/or concentricity errors and/or alignment errors, the bearing means comprising conical segments arranged around the rotary spigot (12) of the neck (11) of the door handle, said conical segments having at least one conical outer surface, preferably a conical outer peripheral surface, the conical segments being axially slidably arranged at at least one corresponding counter surface of complementary shape of the bearing member (14), with the inner peripheral surface and the counter surface of the rotary spigot (12) in contact therewith being of right-cylindrical shape, characterized in that the conical segments (13) comprise at least two, preferably four, separated individual segments which are axially movable independently from each other, or at least one resilient conical ring (13') fully cut by a radial slot (24) extending therethrough, the individual conical segments (13) or the conical ring (13') being axially biased by springs (15) towards a diameter restriction of a door handle receiving opening; and in that the cone angle and the surface nature of the mutually sliding conical surfaces are so selected that on lack of contact at the internal and external peripheral surfaces the conical segments (13) are just pushed by the preferably weak springs (15) into the conical gap (16) into contact with the inner and outer peripheral surfaces but that the radial forces exerted by the rotary spigot (12) are not able to axially displace the conical segments (13).

2. A door handle arrangement comprising a bearing member which is to be fastened to a door leaf, the bearing member having a door handle bore; a door handle having a neck which is axially inserted into said bore; and radially movable bearing means arranged between the bearing member and the neck of the door handle to rotationally journal the door handle at the bearing member so as to compensate for diametrical tolerances and/or concentricity errors and/or alignment errors, the bearing means comprising conical segments arranged around the rotary spigot (12) of the neck (11) of the door handle, characterized in that the conical segments (13) have at least one conical inner surface, the conical segments being axially slidably arranged at at least one corresponding counter-surface of complementary shape of the rotary spigot; in that the outer peripheral surface and the counter-surface of the bearing member (14) in contact therewith being of right-cylindrical or conical shape; in that the conical segments (13) comprise at least two, preferably four, separated individual segments which are axially movable independently from each other, or at least one resilient conical ring (13') fully cut by a radial slot (24) extending therethrough, the individual conical segments (13) or the conical ring (13') being axially biased by springs (15) towards a diameter restriction of a door handle receiving opening; and in that the cone angle and the surface nature of the mutually sliding conical surfaces are so selected that on lack of contact at the internal and external peripheral surfaces the conical segments (13) are just pushed by the preferably weak springs (15) into the conical gap (16) into contact with the inner and outer peripheral surfaces but that the radial forces exerted by the rotary spigot (12) are not able to axially displace the conical segments (13).

3. A door handle arrangement in accordance with claim 1 or 2, characterised in that several and preferably four individual conical segments (13) are uniformly distributed about the periphery, each individual conical segment (13) extending preferably over an angle from 40 to 80°, preferably from 50 to 70° and in particular of approximately 60°; and in that the cone angle lies between 10 and 20°.

4. A door handle arrangement in accordance with anyone of the preceding claims, characterised in that the conical gap (16) opens from the front side of the bearing member to the rear surface (17); and in that the rotary spigot (12) of the neck (11) of the door handle preferably has a chamfer (18) at its entry end face by means of which the conical segments (13) which have been displaced by the springs (15) to the narrowest diameter of the door handle receiving opening (D min) can be pressed apart on axial insertion of the rotary spigot (12) to the required diameter, or in that the conical segments (13) preferably have each projecting sliding ribs (30) at both sides in the peripheral direction, with the sliding ribs being flush with the preferably planar outer peripheral surface and engaging with a sliding seat or with some play in complementary inclined grooves (29) which are provided in the radial surfaces provided at the two peripheral sides of the conical annular gap (16), the conical segments (13) extending in the peripheral direction between said grooves (29); and/or in that the conical segments (13) preferably have an axial extension (19) at the inner peripheral surface such that, on the occurrence of alignment errors, the inner surface of the conical segments (13) fully contacts the outer peripheral surface of the rotary spigot (12) and the partial lifting of the conical segments (13) brought about by the alignment errors occurs at their outer peripheral surfaces.

5. A door handle arrangement in accordance with anyone of the preceding claims, characterised in that the conical segments (13) are indeed axially displaceably journalled on the bearing member (14) but are however fixed in the peripheral (circumferential) direction.

6. A door handle arrangement in accordance with anyone of the preceding claims, characterised in that fixed segments (20) of the bearing member (14) are provided between the conical segments (13) and are set back somewhat in the radially outward direction; and/or in that axial abutments (21) are provided preferably at the ends of the conical segments (13) remote from the springs (15); and/or in that openings (22) are preferably provided in the front end face of the bearing member (14) through which the conical segments (13) can be axially loaded and displaced by means of a pin or screwdriver, optionally when the cover cap (23) is removed, but with the neck (11) of the door handle inserted.

7. A door handle arrangement in accordance with anyone of the preceding claims, characterized in that the rotary spigot (12) and the inner peripheral surfaces of the conical segments (13) are of right-cylindrical shape and in that only the outer peripheral surface of the conical segments (13) and also the associated counter-surface of the bearing member (14) are of conical shape; and/or in that the conical segments (13) preferably have axially directed blind bores (25) in which compression coil springs (15) are arranged as the springs.

8. A door handle arrangement in accordance with anyone of the preceding claims, characterised in that the springs (15) are supported at the end which faces axially away from the conical segments (13) on a ring plate (26) mounted at the rear surface (17) of the bearing member (14); and/or in that the conical segments (13) preferably have partial peripheral surfaces (27) which extend obliquely to the axis solely at their two end regions in the peripheral direction, with each of the partial peripheral surfaces (27) cooperating with a corresponding flank (28) of a respective one of two inclined grooves arranged at the side in the bearing part (14), the partial peripheral surfaces (27) being formed on sliding ribs (40) disposed at the sides of the conical segments (13) and guided in a sliding seat in the inclined grooves (29); and/or in that a free space (31) is in particular provided in the bearing member (14) radially outside of each conical segment (13) between the inclined grooves (29), with a spring accommodating projection (32) being arranged between the sliding ribs (30) extending into the free space.

9. A door handle arrangement in accordance with anyone of the preceding claims, characterised in that the conical segments (13) have bores (33) for grease deposits in the sliding surfaces (41) with the bores preferably being formed as blind bores which open towards the rotary spigot (12); and/or in that the conical segments (13) are expediently combined into a conical ring (13') provided with a radial slot (24) extending right through the ring (13'), the conical ring (13') being in particular provided with axial slots (34) between adjacent conical segments (13) with the axial slots (34) being open at one end, and the axial slots (34) being preferably alternately open to the one and to the other end face of the conical ring (13').

10. A door handle arrangement in accordance with anyone of the preceding claims comprising a cover cap which covers over the bearing member and which can preferably be snapped into place, with the cover cap having a bore for the passage of a door handle in alignment with the door handle bore of the bearing member, and with the rotary spigot at the neck of the door handle having the same diameter as the projecting part of the neck of the door handle, characterised in that the locking surfaces (35) of the cover cap are formed with sufficient radial overlap and are perpendicular to the axis in such a way that the cover cap (23) can be radially displaced on the bearing member (14) by the amount required for radial equalisation of the conical segments (13) on the bearing member (14), with the hole (38) in the cover cap (23) for the passage of the neck of the door handle having a diameter corresponding essentially to the outer diameter of the neck (11) of the door handle or of the rotary spigot (12).

11. A door handle arrangement in accordance with anyone of claims 1 to 10, with a cover cap which covers over the bearing member and which can preferably be snapped into place, with the cover cap having a hole for the passage of the door handle in alignment with the door handle bore of the bearing member, and with the rotary spigot of the neck of the door handle having a smaller diameter than the part of the door handle neck which projects axially beyond the bearing member, and merging via a radial ring shoulder into said part of the door handle neck which projects axially from the bearing member, characterised in that the cover cap (23) is radially fixed on the bearing member (14) and the hole (38) in the cover cap (23) for the passage of the door handle has a larger diameter than the rotary spigot (12) corresponding to the amount required for radial equalisation of the conical segments (13), with the ring shoulder (39) covering the hole (38) for the passage of the door handle in every possible radial position of the neck (11) of the door handle.

## Revendications

1. Système de poignée de porte, comprenant un élément de socle à fixer sur le panneau de porte et comportant un perçage pour poignée, un col de poignée introduit axialement dans ledit socle, et des organes de palier radialement mobiles disposés entre le socle et le col de poignée pour monter la poignée à rotation sur le socle en compensant les tolérances de diamètre et/ou les défauts de centrage et/ou les défauts d'alignement, les organes de palier comprenant des segments de cône disposés autour de la tige pivotante du col de poignée et présentant au moins une surface extérieure cônique, de préférence une surface périphérique extérieure cônique, et lesdits organes de palier étant montés à coulissement axial contre au moins une contre-surface correspondante de forme complémentaire du socle, la surface périphérique interne et la contre-surface de la tige pivotante qui est appliquée contre celle-ci étant réalisées sous forme cylindrique à section circulaire,
caractérisé en ce que les segments de cône (13) comprennent au moins deux, de préférence quatre, segments de cône individuels séparés et déplaçables axialement indépendamment les uns des autres, ou au moins un anneau cônique (13') élastique entièrement coupé par une fente radiale (24) traversante, lesdits segments de cône individuels, ou ledit anneau cônique étant sollicités axialement par des ressorts (15) en direction d'un rétrécissement diamétral d'une ouverture de réception de poignée, et en ce que de préférence, l'angle de cônicité et les propriétés de surface des surfaces côniques coulissant l'une contre l'autre sont choisis de telle manière que, lorsque les segments de cône (13) ne sont pas en contact contre les surfaces périphériques interne et externe, ils sont effectivement repoussés par les ressorts (15), de préférence faibles, exactement dans l'intervalle cônique (16) jusqu'au contact avec les surfaces périphériques interne et externe, mais que les segments de cône (13) ne sont pas déplacés axialement sous les forces radiales exercées par la tige de rotation (12).

2. Système de poignée de porte, comprenant un élément de socle à fixer sur le panneau de porte et comportant un perçage pour poignée, un col de poignée introduit axialement dans ledit socle, et des organes de palier radialement mobiles disposés entre le socle et le col de poignée pour monter la poignée à rotation sur le socle en compensant les tolérances de diamètre et/ou les défauts de centrage et/ou les défauts d'alignement, les organes de palier comprenant des segments de cône disposés autour de la tige pivotante du col de poignée
caractérisé en ce que les segments de cône (13) présentent au moins une surface interne cônique, de préférence une surface périphérique interne cônique, qui est disposée à coulissement contre au moins une contre-surface correspondante de forme complémentaire de la tige de rotation, en ce que la surface périphérique externe et la contre-surface du socle qui est appliquée contre celle-ci sont réalisées sous forme cylindrique à section circulaire ou sous forme cônique, en ce que les segments de cône (13) comprennent au moins deux, de préférence quatre, segments de cône individuels séparés et déplaçables axialement indépendamment les uns des autres, ou au moins un anneau cônique (13') élastique entièrement coupé par une fente radiale (24) traversante, lesdits segments de cône individuels, ou ledit anneau cônique étant sollicités axialement par des ressorts (15) en direction d'un rétrécissement diamétral d'une ouverture de réception de poignée, et en ce que de préférence, l'angle de cônicité et les propriétés de surface des surfaces côniques coulissant l'une contre l'autre sont choisis de telle manière que, lorsque les segments de cône (13) ne sont pas en contact contre les surfaces périphériques interne et externe, ils sont effectivement repoussés par les ressorts (15), de préférence faibles, exactement dans l'intervalle cônique (16) jusqu'au contact avec les surfaces périphériques interne et externe, mais que les segments de cône (13) ne sont pas déplacés axialement sous les forces radiales exercées par la tige de rotation (12).

3. Système de poignée de porte selon l'une des revendications 1 ou 2, caractérisé en ce que plusieurs segments de cône individuels (13), de préférence quatre, sont distribués régulièrement à la périphérie, chaque segment de cône individuel (13) s'étendant de préférence sur un angle de 40 à 80°, de préférence 50 à 70°, et en particulier environ 60°, et l'angle de cônicité étant de façon appropriée compris entre 10 et 20°.

4. Système de poignée de porte selon l'une quelconque des revendications précédentes, caractérisé en ce que l'intervalle cônique (16) s'ouvre depuis le côté avant du socle en direction de la face arrière (17) et en ce que de préférence la tige de rotation (12) du col de poignée (11) comporte un chanfrein à sa face frontale d'introduction, grâce auquel, lors de l'introduction axiale de la tige de rotation (12), les segments de cône (13) déplacés vers l'extérieur contre le plus faible diamètre de l'ouverture de réception de poignée peuvent être repoussés par les ressorts (15) en éloignement les uns des autres jusqu'au diamètre requis, ou en ce que de préférence les segments de cône (13) comportent sur les deux côtés en direction périphérique des ailes de coulissement (30) saillantes affleurant la surface périphérique extérieure, de préférence plane, les ailes de coulissement étant engagées à coulissement, ou avec un certain jeu, dans des gorges (29) inclinées complémentaires ménagées dans les faces radiales qui sont prévues aux deux extrémités en direction périphérique de l'intervalle annulaire cônique (16) et entre lesquelles les segments de cône (13) s'étendent en direction périphérique, et/ou en ce que les segments de cône (13) présentent de préférence un prolongement axial (19) à la surface périphérique interne, de telle sorte qu'en cas de défauts d'alignement, la surface interne des segments de cône (13) est entièrement en contact contre la surface périphérique externe de la tige de rotation (12) et le soulèvement partiel des segments de cône (13) provoqué par les défauts d'alignement se produit à leur surface périphérique externe.

5. Système de poignée de porte selon l'une quelconque des revendications précédentes, caractérisé en ce que les segments de cône (13) sont montés effectivement en déplacement axial, mais sont montés en relation fixe sur le socle (14) dans la direction périphérique.

6. Système de poignée de porte selon l'une quelconque des revendications précédentes, caractérisé en ce qu'il est prévu des segments fixes (20) du socle (14) se projetant légèrement en recul vers l'extérieur entre les segments de cône (13) et/ou en ce que des butées axiales (21) sont de préférence prévues sur les côtés des segments de cône (13) opposés aux ressorts (15) et/ou en ce que des passages (22) sont de préférence prévus dans la face frontale avant du socle (14), à travers lesquel les segments de cône (13) peuvent être sollicités axialement au moyen d'une pointe ou d'un tournevis et peuvent être déplacés, le cas échéant lorsque le couvercle (23) est ôté, mais lorsque le col de poignée (11) est engagé.

7. Système de poignée de porte selon l'une quelconque des revendications précédentes, caractérisé en ce que la tige de rotation (12) et les surfaces périphériques internes des segments de cône (13) sont cylindriques à section circulaire et en ce que seules la surface périphérique externe des segments de cône (13) et la contre-surface associée du socle (14) sont côniques, et/ou en ce que les segments de cône (13) comportent de préférence des perçages borgnes (25) dans lesquels des ressorts de compression hélicoidaux (15) sont montés en tant que ressorts.

8. Système de poignée de porte selon l'une quelconque des revendications précédentes, caractérisé en ce que les ressorts (15) s'appuient du côté axialement éloigné des segments de cône (13) sur une plaquette annulaire (26) montée sur la face arrière (17) du socle (14) et/ou en ce que les segments de cône (13) comportent de préférence des surfaces périphériques partielles (27) s'étendant obliquement par rapport à l'axe uniquement à leurs deux zones d'extrémité situées en direction périphérique, lesdites surfaces périphériques partielles (27) coopérant chacune avec un flanc (28) correspondant de deux gorges inclinées (29) disposées latéralement dans le socle (14), les surfaces périphériques partielles (27) étant convenablement ménagées sur des ailes latérales (30) de coulissement des segments de cône (13), qui sont guidées en coulissement dans les gorges inclinées (29), et/ou en particulier en ce qu'un espace libre (31) est prévu dans le socle (14) entre les gorges inclinées (29) et radialement en dehors de chaque segment de cône (13), une saillie (32) d'engagement de ressort disposée entre les ailes de coulissement (30) s'étendant dans ledit espace libre.

9. Système de poignée de porte selon l'une quelconque des revendications précédentes, caractérisé en ce que les segments de cône (13) comportent dans les surfaces de coulissement (41) des perçages (33) formant dépôt de graisse, de préférence des perçages borgnes ouverts en direction de la tige de rotation (12) et/ou en ce que les segments de cône (13) sont combinés de façon appropriée en un anneau cônique (13') comportant une fente radiale traversante (24), l'anneau cônique (13') comportant en particulier des fentes axiales (34) ouvertes d'un côté entre segments de cône voisins (13), et les fentes axiales (34) étant de préférence alternativement ouvertes vers l'une et l'autre surface frontale de l'anneau cônique (13').

10. Système de poignée de porte selon l'une quelconque des revendications précédentes, comportant un couvercle recouvrant le socle, de préférence un couvercle encliquetable, comportant un trou de passage pour la poignée, aligné avec le perçage de poignée du socle, la tige de rotation du col de poignée ayant le même diamètre que la partie saillante du col de poignée, caractérisé en ce que les surfaces d'encliquetage (35) du couvercle sont formées perpendiculairement à l'axe et avec un recouvrement tel que le couvercle (23) peut être déplacé radialement sur le socle (14) de l'amplitude de la compensation radiale des segments de cône (13) sur le socle (14), le trou de passage (38) du col de poignée dans le couvercle (23) ayant un diamètre correspondant sensiblement au diamètre extérieur du col de poignée (11) ou de la tige de rotation (12).

11. Système de poignée de porte selon l'une quelconque des revendications 1 à 10, comportant un couvercle recouvrant le socle, de préférence un couvercle encliquetable, comportant un trou de passage pour la poignée, aligné avec le perçage de poignée du socle, la tige de rotation du col de poignée ayant un diamètre plus faible que la partie du col de poignée en saillie axiale par rapport au socle et la tige de rotation se transformant par un gradin annulaire radial dans la partie du col de poignée en saillie axiale par rapport au socle, caractérisé en ce que le couvercle (23) est radialement fixe par rapport au socle (14) et le trou (38) de passage de poignée dans le couvercle (23) a un diamètre supérieur à celui de la tige de rotation (12), d'une amplitude correspondant à la compensation radiale des segments de cône (13), le gradin annulaire (39) recouvrant le trou de passage (38) dans toute position radiale du col (11) de poignée.
